# FASCICULE DE BREVET EUROPEEN

(11) **EP 2 319 348 B1**
(45) Date de publication et mention de la délivrance du brevet: **13.03.2013**
(21) Numéro de dépôt: 10190075.1
(22) Date de dépôt: 05.11.2010
(51) Int. Cl.: A44C 5/08

(54) **Maillon pour bracelet extensible et bracelet muni d'un tel maillon**
Kettenglied für verlängerbares Armband, und mit solch einem Glied ausgestattetes Armband
Link for an expansion bracelet and bracelet provided with such a link

(30) Priorité: 05.11.2009 CH 17092009
(43) Date de publication de la demande: 11.05.2011
(73) Titulaire: PROMOTION SPA, 36077 Altavilla Vicentina (IT)
(72) Inventeur: Buise, Pierre, 2300, La Chaux-de-Fonds (CH)
(74) Mandataire: GLN SA

(56) Documents cités:
- CH-A5- 594 380
- FR-A- 496 685
- FR-A5- 2 151 595
- GB-A- 254 166

## Description

### Domaine technique

La présente invention se rapporte au domaine de l'habillage pour l'horlogerie. Elle concerne un maillon de bracelet de montre définissant un axe longitudinal selon la direction de la longueur du bracelet, et une face supérieure et une face inférieure, respectivement en référence aux côtés externe et interne dudit bracelet.

### Etat de la technique

Dans le domaine des bracelets de montre, le réglage fin de la longueur du bracelet est un paramètre important qui détermine le confort d'utilisation. Pour des bracelets en cuir ou en tissu, qui peuvent être percés de trous pouvant recevoir l'ardillon d'une boucle, ou un piton d'attache d'une boucle déployante. Dans le cas des bracelets à maillons, la mise à la longueur nécessite souvent le démontage de maillons.

On connaît également des bracelets à maillons comportant des éléments déformables élastiquement, soit à l'intérieur des maillons, soit entre les maillons. La déformation de ces éléments élastiques permet un ajustement de la longueur du bracelet et une mise à la longueur. Toutefois, ces éléments élastiques entraînent l'exercice d'une contrainte élastique sur le poignet du porteur, qui peut ne pas être agréable. En outre, si on accroche le bracelet, sa longueur peut augmenter de manière involontaire et entraîner la perte de la montre. Un autre système de réglage est connu de CH-594 380.

La présente invention a pour but de proposer un bracelet à maillons dont la longueur peut être ajustée, exempt des inconvénients ci-dessus.

### Divulgation de l'invention

De façon plus précise, l'invention concerne un maillon de bracelet de montre définissant un axe longitudinal selon la direction de la longueur du bracelet, et une face supérieure et une face inférieure, respectivement en référence aux côtés externe et interne dudit bracelet. Particulièrement à l'invention, le maillon comporte :
- deux flancs parallèles audit axe longitudinal, chacun desdits flancs étant traversé par une ouverture oblongue orientée longitudinalement, lesdites ouvertures oblongues étant situées en regard l'une de l'autre,
- un logement ménagé sur la face inférieure,
- une bascule d'accrochage dotée d'un organe d'accrochage et montée pivotante dans le logement selon une direction perpendiculaire à l'axe longitudinal, entre une première position dans laquelle l'organe d'accrochage est situé en regard des ouvertures oblongues, et une deuxième position dans laquelle l'organe d'accrochage laisse libre l'espace entre les ouvertures oblongues,
- un organe ressort pour maintenir la bascule dans sa première position, et
- un organe de commande pour amener la bascule de sa première à sa deuxième position.

L'invention concerne également un bracelet comprenant une première partie munie, à l'une de ses extrémités, d'un maillon tel que défini ci-dessus, et une deuxième partie munie d'une barrette à l'une de ses extrémités. La deuxième partie est dimensionnée de manière à ce que sa barrette traverse les ouvertures oblongues du maillon. La barrette peut occuper une première position dans laquelle elle est située entre le crochet et une première extrémité des ouvertures oblongues, et une deuxième position dans laquelle elle est située entre le crochet et la deuxième extrémité des ouvertures oblongues.

D'autres caractéristiques de l'invention sont mentionnées dans les revendications.

### Brève description des dessins

D'autres détails de l'invention apparaîtront plus clairement à la lecture de la description qui suit, faite en référence au dessin annexé dans lequel :
- les figures 1 et 2 sont des vues en coupe d'un maillon selon l'invention, avec la barrette d'un second maillon en position rapprochée et éloignée,
- les figures 3 et 4 sont respectivement des vues de dessus et de dessous d'un bracelet à maillons selon l'invention, et
- la figure 5 propose une variante de l'invention.

### Mode(s) de réalisation de l'invention

Les figures 1 et 2 montrent un maillon 10 de bracelet de montre selon l'invention. Selon l'exemple proposé, il est de forme générale parallélépipédique, mais d'autres formes sont envisageables. On définit son axe longitudinal A-A selon la direction de la longueur du bracelet (fig. 3 et 4). On définit également une face supérieure 12 et une face inférieure 14, la face supérieure 12 étant celle qui est destinée à être visible lorsque le bracelet comportant ce maillon est porté, la face inférieure 14 étant celle qui est destinée à être au contact du bras du porteur.

Le maillon définit deux flancs 16 parallèles audit axe longitudinal. Chacun de ces flancs est traversé par une ouverture oblongue 18 orientée sensiblement selon l'axe longitudinal A-A. Ces ouvertures oblongues 18 sont situées en regard l'une de l'autre de manière à permettre, comme on le verra par la suite, la translation d'une barrette ou d'une goupille traversant ces ouvertures, d'une extrémité à l'autre de l'ouverture.

La face inférieure 14 du maillon reçoit un logement 20 dimensionné de manière à recevoir une bascule d'accrochage 22. Cette dernière comporte, à l'une de ses extrémités, un crochet 24 servant d'organe d'accrochage. La bascule 22 est montée pivotante dans le logement selon une direction perpendiculaire à l'axe longitudinal, c'est-à-dire parallèlement aux barrettes reliant les maillons les uns aux autres. La bascule 22 est susceptible d'être déplacée entre une première position dans laquelle le crochet est situé en regard des ouvertures oblongues, et une deuxième position dans laquelle le crochet laisse libre l'espace entre les ouvertures oblongues. On remarquera également que les ouvertures oblongues 18 débouchent dans le logement 20.

Le maillon 10 comporte encore un organe ressort 26 monté dans le fond du logement 20 et agencé de manière à exercer sur la bascule 22 une force tendant à la maintenir dans sa première position. En l'espèce, on peut prévoir deux ressorts agissant symétriquement sur deux coins de la bascule, pour la maintenir droite par rapport à son axe de pivotement. On peut prévoir davantage de ressort dès lors que la force qu'ils exercent est répartie sur la bascule.

La bascule 22 est amenée à sa deuxième position, en contraignant l'organe ressort, par une action sur l'extrémité de la bascule 22 opposée à l'organe d'accrochage en référence à son axe de pivotement. L'homme du métier pourrait éventuellement prévoir un organe de commande de type poussoir, pour agir sur la bascule 22. On peut aussi prévoir sur la zone d'actionnement de la bascule, une structure en relief améliorant l'ergonomie et permettant de visualiser le maillon 10 lorsqu'il est parmi les autres maillons d'un bracelet.

Le logement 20 est avantageusement dimensionné de manière à ce que la bascule 22 y soit entièrement logée lorsqu'elle est dans sa première position, ce qui permet au dispositif de s'intégrer parfaitement dans un bracelet, sans gêner le porteur. En outre, la bascule 22 est agencée de manière à ce que l'extrémité de la bascule 22 comportant le crochet 24 dépasse à l'extérieur du logement 20 lorsque la bascule 22 est dans sa deuxième position. On notera qu'un agencement différent du crochet de verrouillage 24 serait possible, avec une autre cinématique, mais la solution décrite est la plus adaptée en termes d'ergonomie et d'encombrement du système.

Plus particulièrement, ce maillon 10 est destiné à constituer le dernier maillon d'une première partie d'un bracelet. Ce dernier comporte également une deuxième partie munie d'une goupille 28 avec tenons à l'une de ses extrémités. On peut remarquer sur les dessins que les ouvertures oblongues sont destinées à recevoir cette goupille 28. Les maillons formant l'extrémité de la deuxième partie ne sont pas représentés mais sont agencés de manière à permettre le positionnement du maillon 10 et la mise en place de la goupille 28 dans les ouvertures oblongues 18, grâce aux tenons de la goupille.

La goupille 28, les ouvertures oblongues 18 et le crochet 24 sont dimensionnés de manière à ce que, lorsque la bascule 22 est dans sa première position, la goupille 28 puisse occuper :
- une première position dans laquelle elle est située entre le crochet 24 et une première extrémité des ouvertures oblongues 18, et
- une deuxième position dans laquelle elle est située entre le crochet 24 et la deuxième extrémité des ouvertures oblongues 18.

Ainsi, le crochet 24 est sensiblement positionné de manière à séparer l'espace défini entre les ouvertures oblongues 18, en deux parties sensiblement égales, selon une direction perpendiculaire à l'axe longitudinal, soit une première partie du côté de la première extrémité des ouvertures oblongues 18 et une deuxième partie du côté de la deuxième extrémité des ouvertures oblongues 18.

Le crochet 24 est dimensionné de manière à ce que la goupille 28 soit positionnée sans jeu dans ses première et deuxième positions. Ainsi, la base du crochet 24 forme, avec la paroi des ouvertures oblongues 18, un réceptacle dont la forme est sensiblement adaptée à celle de la goupille 28.

Le crochet 24 et la goupille 28 peuvent en outre être agencés pour former un engagement à cran du crochet 24 dans la goupille 28 lorsque la bascule 22 est dans sa première position. Dans ce but, la goupille 28 comporte une creusure, non visible au dessin, dans laquelle peut prendre place le crochet 24. La goupille 28 étant libre en rotation, une pression sur la bascule 22 peut simplement dégager le cran, mais un dégagement involontaire est quasi impossible. Cette disposition permet également de maintenir une orientation contrôlée de tous les maillons les uns par rapport aux autres.

Dans une variante illustrée sur la figure 5, l'engagement à cran se fait par coopération entre le crochet 24 et une creusure 30 correspondante, ménagée dans le fond du logement 20, en regard du crochet 22. Le crochet s'engage à cran dans la creusure 30 lorsque la bascule 22 est dans sa première position. Le verrouillage obtenu est ainsi plus rigide que dans le mode de réalisation ci-dessus et indépendant de l'orientation relative des maillons et de la goupille 28. En outre, le verrouillage a lieu dès que la bascule est dans sa première position, indépendamment de la longueur que présente le bracelet.

Ainsi, un bracelet comportant un maillon selon l'invention peut présenter une première longueur, dite courte, lorsque la goupille 28 est dans sa première position, visible sur la figure 1. L'organe ressort 26 et l'engagement à cran du crochet 24 garantissent le maintien de cette position en toute sécurité. Une pression sur la bascule d'accrochage 22 amène cette dernière dans sa deuxième position, en dégageant le cran par rotation de la goupille 28. Tout en maintenant la bascule 22 dans cette deuxième position, on tire sur les première et deuxième parties du bracelet pour les éloigner l'une de l'autre, ce qui amène la goupille 28 dans sa deuxième position, visible sur la figure 2. Le bracelet présente alors une deuxième longueur, dite longue. On peut alors relâcher la pression sur la bascule 22, ce qui la ramène dans sa première position et permet de garantir le maintien de cette position. Naturellement, la réduction de la longueur peut tout à fait se faire dans le sens inverse.

Ainsi est proposé un maillon et un bracelet à maillons muni d'un tel maillon, capable d'occuper au moins deux longueurs différentes et déterminées. Selon les dimensions des maillons, l'homme du métier pourrait prévoir plusieurs crochets sur la bascule offrant ainsi davantage de positions de réglage. Le système de réglage est ainsi totalement invisible lorsque le bracelet est porté. Le bracelet est même identique à un bracelet de l'état de la technique lorsqu'il est dans sa position courte. Le bracelet muni d'un tel maillon ne compresse pas élastiquement le bras du porteur et offre une excellente fiabilité dans le maintien des positions qui ne peuvent varier accidentellement, comme avec un bracelet élastique. En outre, le maillon selon l'invention peut être inséré dans des bracelets à maillons existant, leur offrant ainsi un réglage fin de la longueur.

## Revendications

1. Maillon de bracelet de montre (10), définissant un axe longitudinal (A-A) selon la direction de la longueur du bracelet dans lequel le maillon est destiné à prendre place, et une face supérieure (12) et une face inférieure (14), respectivement en référence aux côtés externe et interne dudit bracelet, **caracterisé en ce que** ledit maillon comporte
- deux flancs (16) parallèles audit axe longitudinal, chacun desdits flancs étant traversé par une ouverture oblongue (18) orientée longitudinalement, lesdites ouvertures oblongues étant situées en regard l'une de l'autre,
- un logement (20) ménagé sur la face inférieure (14),
- une bascule d'accrochage (22) dotée d'un organe d'accrochage et montée pivotante dans le logement selon une direction perpendiculaire à l'axe longitudinal, entre une première position dans laquelle l'organe d'accrochage est situé en regard des ouvertures oblongues (18), et une deuxième position dans laquelle l'organe d'accrochage laisse libre l'espace entre les ouvertures oblongues (18),
- un organe ressort (26) pour maintenir la bascule dans sa première position, et
- un organe de commande pour amener la bascule de sa première à sa deuxième position.

2. Maillon selon la revendication 1, **caractérisé en ce que** l'organe de commande est réalisé par une partie de la bascule (22) opposée à l'organe d'accrochage en référence à son axe de pivotement.

3. Maillon selon l'une des revendications 1 ou 2, **caractérisé en ce que** l'organe d'accrochage est un crochet (24).

4. Maillon selon la revendication 3, **caractérisé en ce que** ledit crochet (24) est sensiblement positionné de manière à séparer l'espace défini par les ouvertures oblongues en deux parties sensiblement égales, selon une direction perpendiculaire à l'axe longitudinal.

5. Maillon selon l'une des revendications précédentes, **caractérisé en ce que** le logement (20) est dimensionné de manière à ce que la bascule (22) soit entièrement logée à l'intérieur dudit logement lorsqu'elle est dans sa première position.

6. Maillon selon la revendication 4, **caractérisé en ce que** la bascule (22) est agencée de manière à ce que la partie de la bascule comportant le crochet (24) dépasse à l'extérieur du logement (20) lorsque la bascule est dans sa deuxième position.

7. Maillon selon l'une des revendications précédentes, **caractérisé en ce que** lesdites ouvertures oblongues (18) débouchent dans le logement (20).

8. Bracelet comprenant une première partie munie d'un maillon (10) selon l'une des revendications 1 à 7 à l'une de ses extrémités, et une deuxième partie munie d'une goupille (28) à l'une de ses extrémités, ladite deuxième partie étant dimensionnée de manière à ce que ladite goupille (28) traverse lesdites ouvertures oblongues (18), la goupille (28) pouvant occuper une première position dans laquelle elle est située entre l'organe d'accrochage et une première extrémité des ouvertures oblongues (18), et une deuxième position dans laquelle elle est située entre l'organe d'accrochage et la deuxième extrémité des ouvertures oblongues (18).

9. Bracelet selon la revendication 8, dans lequel l'organe d'accrochage est un crochet (24), **caractérisé en ce que** le crochet (24) est dimensionné de manière à ce que la goupille (28) soit positionnée sans jeu dans ses première et deuxième positions.

10. Bracelet selon la revendication 9, **caractérisé en ce que** ledit crochet (24) de l'organe d'accrochage est susceptible de former un engagement à cran en coopérant avec la goupille (28).

11. Bracelet selon la revendication 9, **caractérisé en ce que** ledit crochet (24) de l'organe d'accrochage est susceptible de former un engagement à cran en coopérant avec une creusure (30) ménagée dans le fond du logement (20).

## Claims

1. A watch wristlet link (10), defining a longitudinal axis (A-A) in the direction of the length of the wristlet in which the link is designed to be placed, and an upper surface (12) and a lower surface (14) in reference to the outer and inner sides of said wristlet, respectively, **characterized in that** said link includes
- two flanks (16) parallel to said longitudinal axis, each of said flanks being passed through by an oblong opening (18) oriented longitudinally, said oblong openings being situated across from one another,
- a housing (20) formed on the lower surface (14),
- a hooking lever (22) equipped with a hooking organ and pivotably mounted in the housing in a direction perpendicular to the longitudinal axis, between a first position, in which the hooking organ is situated across from the oblong openings (18), and a second position, in which the hooking organ leaves the space between the oblong openings free (18),
- a spring organ (26) for maintaining the lever in its first position, and
- a control organ for bringing the lever from its first position to its second position.

2. The link according to claim 1, **characterized in that** the control organ is made by a part of the lever (22) opposite the hooking organ in reference to its pivot axis.

3. The link according to one of claims 1 or 2, **characterized in that** the hooking organ is a hook (24).

4. The link according to claim 3, **characterized in that** said hook (24) is substantially positioned so as to separate the space defined by the oblong openings into two substantially equal parts, in a direction perpendicular to the longitudinal axis.

5. The link according to one of the preceding claims, **characterized in that** the housing (20) is sized so that the lever (22) is completely housed inside said housing when it is in its first position.

6. The link according to claim 4, **characterized in that** the lever (22) is arranged such that the part of the lever including the hook (24) protrudes outside the housing (20) when the lever is in its second position.

7. The link according to one of the preceding claims, **characterized in that** said oblong openings (18) emerge in the housing (20).

8. A wristlet comprising a first part provided with a link (10) according to one of claims 1 to 7 at one of its ends, and a second part provided with a pin (28) at one of its ends, said second part being sized such that said pin (28) passes through said oblong openings (18), the pin (28) being able to occupy a first position in which it is situated between the hooking organ and a first end of the oblong openings (18), and a second position in which it is situated between the hooking organ and the second end of the oblong openings (18).

9. The wristlet according to claim 8, wherein the hooking organ is a hook (24), **characterized in that** the hook (24) is sized such that the pin (28) is positioned without play in its first and second positions.

10. The wristlet according to claim 9, **characterized in that** said hook (24) of the hooking organ can form a notched penetration by cooperating with the pin (28).

11. The wristlet according to claim 9, **characterized in that** said hook (24) of the hooking organ can form a notched penetration by cooperating with a recess (30) formed in the bottom of the housing (20).

## Patentansprüche

1. Uhrenarmbandglied (10), das eine Längsachse (A-A) in Längsrichtung des Armbands definiert, innerhalb dessen das Glied bestimmt ist, platziert zu sein, und unter Bezugnahme jeweils auf die Außen- und Innenseiten des Armbands eine Oberseite (12) und eine Unterseite (14) , **dadurch gekennzeichnet, dass** das Glied aufweist:
- zwei zur Längsachse parallele Flanken (16), wobei jede dieser Flanken von einer länglichen Öffnung (18) durchquert wird, die längs ausgerichtet ist, wobei die länglichen Öffnungen einander gegenüberliegen,
- eine Aufnahme (20), die auf der Unterseite (14) ausgebildet ist,
- eine Koppelwippe (22), die mit einem Koppelorgan ausgestattet ist und gemäß einer Richtung senkrecht zur Längsachse zwischen einer ersten Stellung, in der sich das Koppelorgan gegenüber den länglichen Öffnungen (18) befindet, und einer zweiten Stellung, in der das Koppelorgan zwischen den länglichen Öffnungen (18) Platz frei lässt, schwenkbar in der Aufnahme montiert ist,
- ein Federorgan (26), um die Wippe in ihrer ersten Stellung zu halten, und
- ein Steuerorgan, um die Wippe aus ihrer ersten in ihre zweite Stellung zu führen.

2. Glied nach Anspruch 1, **dadurch gekennzeichnet, dass** das Steuerorgan durch einen Abschnitt der Wippe (22) realisiert ist, der dem Koppelorgan unter Bezugnahme auf seine Schwenkachse gegenüberliegt.

3. Glied nach einem der Ansprüche 1 oder 2, **dadurch gekennzeichnet, dass** das Koppelorgan ein Haken (24) ist.

4. Glied nach Anspruch 3, **dadurch gekennzeichnet, dass** der Haken (24) etwa derart positioniert ist, dass der Raum, der von den zwei länglichen Öffnungen definiert wird, gemäß einer Richtung senkrecht zur Längsachse in zwei etwa gleiche Teile geteilt wird.

5. Glied nach einem der vorangehenden Ansprüche, **dadurch gekennzeichnet, dass** die Aufnahme (20) derart bemessen ist, dass die Wippe (22) voll und ganz in der Aufnahme aufgenommen wird, wenn sie sich in ihrer ersten Stellung befindet.

6. Glied nach Anspruch 4, **dadurch gekennzeichnet, dass** die Wippe (22) derart ausgebildet ist, dass der Abschnitt der Wippe, der den Haken (24) aufweist, aus der Aufnahme (20) hervorsteht, wenn sich die Wippe in ihrer zweiten Stellung befindet.

7. Glied nach einem der vorangehenden Ansprüche, **dadurch gekennzeichnet, dass** die länglichen Öffnungen (18) in die Aufnahme (20) münden.

8. Armband, das einen ersten Abschnitt umfasst, der mit einem Glied (10) nach einem der Ansprüche 1 bis 7 an einem seiner Enden ausgestattet ist, und einen zweiten Abschnitt, der mit einem Stift (28) an einem seiner Enden ausgestattet ist, wobei der zweite Abschnitt derart bemessen ist, dass der Stift (28) die länglichen Öffnungen (18) durchquert, wobei der Stift (28) eine erste Stellung einnehmen kann, in der er sich zwischen dem Koppelorgan und einem ersten Ende der länglichen Öffnungen (18) befindet, und eine zweite Stellung, in der er sich zwischen dem Koppelorgan und dem zweiten Ende der länglichen Öffnungen (18) befindet.

9. Armband nach Anspruch 8, wobei das Koppelorgan ein Haken (24) ist, **dadurch gekennzeichnet, dass** der Haken (24) derart bemessen ist, dass der Stift (28) ohne Spiel in seiner ersten und zweiten Stellung positioniert ist.

10. Armband nach Anspruch 9, **dadurch gekennzeichnet, dass** der Haken (24) des Koppelorgans durch Zusammenarbeit mit dem Stift (28) eine Rastverbindung bildet.

11. Armband nach Anspruch 9, **dadurch gekennzeichnet, dass** der Haken (24) des Koppelorgans durch Zusammenarbeit mit einer Vertiefung (30), die in den Boden der Aufnahme (20) eingearbeitet ist, eine Rastverbindung bildet.
